# FASCICULE DE BREVET EUROPEEN

(11) **EP 3 002 364 B1**
(45) Date de publication et mention de la délivrance du brevet: **29.08.2018**
(21) Numéro de dépôt: 15185583.0
(22) Date de dépôt: 17.09.2015
(51) Int. Cl.: D06F 75/20, D06F 75/38

(54) **APPAREIL DE REPASSAGE A LA VAPEUR COMPRENANT UN FER A REPASSER COMPORTANT UNE SEMELLE SURMONTEE D'UN CORPS MUNI D'UN ELEMENT CHAUFFANT**
DAMPFBÜGELGERÄT, DAS EIN BÜGELEISEN MIT EINER GRUNDPLATTE UMFASST, AUF DIE EIN MIT EINEM HEIZELEMENT AUSGESTATTETER KÖRPER MONTIERT IST
STEAM IRONING APPARATUS INCLUDING AN IRON COMPRISING A SOLE WITH A BODY PROVIDED WITH A HEATING ELEMENT MOUNTED THEREON

(30) Priorité: 03.10.2014 FR 1459520
(43) Date de publication de la demande: 06.04.2016
(73) Titulaire: SEB S.A., 69130 Ecully (FR)
(72) Inventeur: LEMAIRE, Stéphanie, 69620 Le Bois d'Oingt (FR); BOLOTA, José, 69780 Mions (FR)
(74) Mandataire: Bourrières, Patrice

(56) Documents cités:
- FR-A1- 3 006 337
- GB-A- 2 437 283
- GB-A- 2 478 577
- US-A- 2 161 009

## Description

La présente invention se rapporte à un appareil de repassage à la vapeur comprenant un fer à repasser comportant une semelle surmontée d'un corps muni d'un élément chauffant, la semelle comportant une zone d'humidification du linge munie de trous de sortie de vapeur et une zone d'assèchement du linge démunie de trous de sortie de vapeur. L'invention se rapporte plus particulièrement à un appareil de repassage dans lequel l'élément chauffant est disposé seulement dans une première partie du corps s'étendant uniquement au-dessus de la zone d'assèchement de la semelle et dans lequel les trous de sortie de vapeur sont alimentés par une chambre de diffusion s'étendant au-dessus de la zone d'humidification de la semelle.

Il est connu de la demande de brevet GB 2 437 283, un appareil de repassage à la vapeur comportant un fer à repasser comprenant une semelle surmontée d'un corps chauffant, la semelle comportant une zone munie de trous de sortie de vapeur et une zone d'assèchement du linge démunie de trous de sortie de vapeur. Cependant, dans ce document la semelle est en deux parties, la première partie de la semelle, recevant la zone d'assèchement du linge, étant surmontée d'un premier corps muni d'un élément chauffant et la deuxième partie de la semelle, recevant la zone munie de trous de sortie de vapeur, étant surmontée d'un deuxième corps également muni d'un élément chauffant. Un tel appareil, avec une semelle en deux parties, présente l'inconvénient d'être complexe à fabriquer. De plus, la présence d'un élément chauffant sur la partie de la semelle recevant les trous de sortie de vapeur ne permet d'obtenir une bonne humidification du linge.

Il est connu, de la demande de brevet déposée par la demanderesse sous le numéro de demande FR 1354961, un appareil de repassage à la vapeur comportant un fer à repasser comprenant une semelle surmontée d'un corps chauffant, la semelle étant munie d'une partie avant munie de trous de sortie de vapeur et une partie arrière démunie de trous de sortie de vapeur, le corps chauffant étant uniquement au contact thermique de la partie arrière de la semelle et les trous de sortie de vapeur de la semelle étant alimentés par une chambre de diffusion ménagée dans un corps non chauffant disposé sur la partie avant de la semelle.

Un tel appareil de repassage présente l'avantage de posséder une semelle munie d'une zone d'émission de la vapeur, non chauffée, assurant une très bonne humidification du linge.

Cependant, cet appareil de repassage présente un corps chauffant et un corps non chauffant qui sont distincts, et qui doivent être rapportés indépendamment l'un de l'autre sur la semelle, ce qui complique l'opération d'assemblage du fer à repasser et augmente le temps nécessaire à l'assemblage.

Aussi, un but de la présente invention est de remédier à cet inconvénient en proposant un appareil de repassage présentant des performances de repassage similaires à celles du fer à repasser décrit dans la demande FR 1354961 et qui soit plus simple et plus économique à mettre en oeuvre.

A cet effet, l'invention a pour objet un appareil de repassage à la vapeur comprenant un fer à repasser comportant une semelle surmontée d'un corps muni d'un élément chauffant, la semelle comportant une zone d'humidification du linge munie de trous de sortie de vapeur et une zone d'assèchement du linge démunie de trous de sortie de vapeur, l'élément chauffant étant disposé dans une première partie du corps s'étendant uniquement au-dessus de la zone d'assèchement de la semelle et les trous de sortie de vapeur étant alimentés par une chambre de diffusion s'étendant au-dessus de la zone d'humidification de la semelle, caractérisé en ce que la chambre de diffusion est au moins partiellement ménagée dans une deuxième partie du corps qui est démunie d'élément chauffant et qui est séparée de la première partie du corps par un espace de séparation contribuant à isoler thermiquement la première partie de la deuxième partie, le corps comprenant au moins un bras de liaison traversant l'espace de séparation pour relier localement la première partie et la deuxième partie.

Une tel espace de séparation, s'étendant à la frontière entre la première et la deuxième partie du corps, présente l'avantage d'assurer une bonne isolation thermique de la chambre de diffusion de vapeur ménagée dans la deuxième partie du corps par rapport à la première partie du corps munie de l'élément chauffant, tout en conservant un corps en une seule partie pouvant être assemblé rapidement sur la semelle lors du processus de fabrication du fer à repasser.

Selon une autre caractéristique de l'invention, l'espace de séparation est en communication avec l'air extérieur au fer à repasser.

Une telle caractéristique permet la circulation d'air frais, en provenance de l'extérieur du fer à repasser, dans l'espace de séparation, ce qui permet d'améliorer l'isolation thermique entre les première et deuxième parties.

Selon une autre caractéristique de l'invention, l'espace de séparation s'étend sur une largeur supérieure à 5 mm.

Une telle caractéristique permet l'établissement d'une lame d'air assurant une très bonne isolation thermique. De plus, l'éloignement de la première partie par rapport à la deuxième partie permet de réduire réchauffement lié au rayonnement thermique.

Selon une autre caractéristique de l'invention, le corps est une fonderie, avantageusement en aluminium.

Une telle caractéristique présente l'avantage d'assurer une bonne diffusion thermique de la première partie du corps vers la zone d'assèchement de la semelle et d'être peu couteuse à mettre en oeuvre.

Selon une autre caractéristique de l'invention, la première partie du corps comporte un circuit de distribution de vapeur qui alimente en vapeur la chambre de diffusion.

Une telle caractéristique permet de surchauffer la vapeur, en la faisant circuler dans un circuit de distribution ménagé dans la première partie du corps munie de l'élément chauffant, ce qui permet d'éliminer les éventuels condensats transportés par la vapeur.

Selon une autre caractéristique de l'invention, le bras de liaison forme un conduit de vapeur reliant le circuit de distribution de vapeur à la chambre de diffusion.

Une telle caractéristique permet d'intégrer directement le conduit de vapeur dans le bras de liaison et d'éviter d'avoir recours à un conduit indépendant devant être rapporté dans une opération de montage spécifique. Il s'ensuit une réduction du temps d'assemblage et du cout de fabrication.

Selon une autre caractéristique de l'invention, le corps comporte une paroi inférieure, avantageusement sensiblement plane, venant au contact de la semelle, la chambre de diffusion et le circuit de distribution étant ménagés sur une face supérieure du corps, la paroi inférieure comportant au moins une ouverture qui débouche dans l'espace de séparation.

Une telle ouverture permet de limiter l'échange thermique s'établissant entre les première et deuxième parties du corps, notamment dans l'épaisseur de la paroi inférieure.

Selon une autre caractéristique de l'invention, le corps chauffant comporte un élément chauffant présentant une puissance comprise entre 500 et 800W.

Selon une autre caractéristique de l'invention, la première partie du corps referme une résistance électrique, le circuit de distribution de vapeur comportant un canal de surchauffe pour la vaporisation des condensats.

Selon une autre caractéristique de l'invention, le corps chauffant est en aluminium.

Selon une autre caractéristique de l'invention, la surface de la semelle recouverte par la chambre de diffusion représente au moins 20% de la surface totale de la semelle.

Selon une autre caractéristique de l'invention, la zone d'humidification de la semelle est constituée par une partie avant de la semelle et la zone d'assèchement de la semelle est constituée par une partie arrière de la semelle.

Selon une autre caractéristique de l'invention, la semelle est en une seule partie.

Selon une autre caractéristique de l'invention, la semelle est en aluminium revêtu d'émail ou en inox.

Selon une autre caractéristique de l'invention, l'appareil comporte une base génératrice de vapeur renfermant une cuve pour la génération de vapeur sous pression reliée par un cordon au fer à repasser.

On comprendra mieux les buts, aspects et avantages de la présente invention, d'après la description donnée ci-après d'un mode particulier de réalisation de l'invention, présenté à titre d'exemple non limitatif, en se référant aux dessins annexés dans lesquels :
- la figure 1 est une vue de côté d'un appareil de repassage selon l'invention ;
- la figure 2 est une vue en perspective éclatée d'un sous-ensemble équipant le fer à repasser de l'appareil de repassage de la figure 1, la semelle étant représentée séparée du corps ;
- la figure 3 est une vue en perspective du dessus du sous-ensemble de la figure 2 une fois assemblé ;
- la figure 4 est une vue de dessus du corps de fonderie équipant le sous-ensemble de la figure 2 ;
- la figure 5 est une vue en perspective éclatée du dessous du corps de fonderie avec son couvercle et sa plaque de fermeture.

Seuls les éléments nécessaires à la compréhension de l'invention ont été représentés. Pour faciliter la lecture des dessins, les mêmes éléments portent les mêmes références d'une figure à l'autre.

La figure 1 représente un appareil de repassage comportant une base 100 génératrice de vapeur et un fer à repasser 1 reliés entre eux par un cordon 101, le fer à repasser 1 comportant classiquement une semelle 2 de repassage surmontée d'un boitier en matière plastique intégrant une poignée de préhension.

La base 100 comporte un plan incliné sur lequel le fer à repasser 1 peut venir reposer lors de phases inactives de repassage et renferme, de manière connue en soi, une cuve 102 pour la production de vapeur sous une pression de l'ordre de 4 à 6 bars, la cuve 102 étant alimentée en eau en provenance d'un réservoir 103 au moyen d'une pompe 104.

La base 100 est reliée au réseau électrique domestique par un fil électrique 105 qui permet à la fois l'alimentation électrique de moyens de chauffage de la cuve 102, non représentés sur les figures, et l'alimentation électrique du fer à repasser 1 au travers du cordon 101.

Conformément aux figures 2 à 4, la semelle 2 du fer à repasser comporte une zone d'humidification 21 du linge, munie de trous de sortie de vapeur 20, avantageusement constituée par une partie avant de la semelle, et une zone d'assèchement 22 du linge, démunie de trous de sortie de vapeur, avantageusement constituée par la partie arrière de la semelle 2.

La semelle 2 est réalisée en acier inox, ou dans une feuille d'aluminium qui est recouverte d'émail sur sa face inférieure, et est surmontée par un corps 4 comprenant une paroi inférieure 40 sensiblement plane venant directement au contact de la semelle 2, le corps 4 étant préférentiellement constitué par une fonderie en aluminium dans laquelle est noyé un élément chauffant avantageusement constitué par une résistance électrique 3 blindée en forme de U.

Plus particulièrement selon l'invention, la résistance électrique 3 s'étend uniquement dans une première partie 4A du corps surmontant la zone d'assèchement 22, le corps 4 comportant une deuxième partie 4B démunie d'élément chauffant s'étendant au-dessus de la zone d'humidification 21 de la semelle 2.

Conformément à la figure 2, la première partie 4A du corps comporte avantageusement un circuit de distribution de vapeur qui est délimité par la paroi inférieure 40 du corps et par une paroi périphérique 42 faisant saillie sur la face supérieure du corps 4 au niveau de sa partie arrière, le circuit de distribution étant fermé dans sa partie supérieure par une plaque de fermeture 5 rapportée sur le corps 4.

La plaque de fermeture 5 comporte un orifice d'entrée de vapeur 50 sur lequel est connecté un tuyau de vapeur, non représenté sur les figures, qui est intégré dans le cordon 101 reliant la base 100 génératrice de vapeur au fer à repasser 1, ce tuyau de vapeur permettant d'alimenter le circuit de distribution avec la vapeur sous pression produite par la cuve 102.

De manière préférentielle, le circuit de distribution de vapeur comporte une chambre de détente 43 au niveau de laquelle débouche l'orifice d'entrée 50, et comprend un canal de surchauffe 44, disposé dans le prolongement de la chambre de détente 43. Le canal de surchauffe 44 présente avantageusement une section de passage réduite, sensiblement constante, et contourne un bossage 45 destiné à recevoir un thermostat de régulation de la résistance chauffante 4, puis serpente au voisinage de la résistance électrique 3 en faisant le tour de la chambre de détente 43.

La résistance électrique 3 présente avantageusement une puissance comprise entre 500 W et 800 W qui permet une régulation de la température de la surface inférieure du corps chauffant 4 autour d'une température de consigne du thermostat comprise entre 100°C et 210°C lors d'une séance de repassage, une telle puissance permettant également la vaporisation de l'intégralité des éventuels condensats présents dans le flux de vapeur issu du cordon 101 lors du parcours de la vapeur dans le canal de surchauffe 44.

Le canal de surchauffe 44 est relié par un conduit de vapeur 46 à une chambre de diffusion 47 de vapeur au moins partiellement ménagée dans la deuxième partie 4B du corps, la chambre de diffusion 47 étant délimitée par la paroi inférieure 40 du corps et par une paroi périphérique 48 faisant saillie sur la face supérieure du corps 4, la chambre de diffusion 47 étant fermée dans sa partie supérieure par un couvercle 6 rapporté sur le corps 4.

Conformément à la figure 5, le couvercle 6 comporte avantageusement des parois 60 faisant saillie à l'intérieur de la chambre de diffusion 47 qui forment un canal de diffusion 61 muni de fentes latérales, non représentées sur les figures, assurant une répartition homogène de la vapeur dans la chambre de diffusion. La chambre de diffusion 47 est mise en communication avec une chambre de distribution 41, ménagée sur la face inférieure du corps 4, par des orifices de passage 49 réalisés dans la paroi inférieure 40 du corps, la chambre de distribution 41 s'étendant en regard des trous de sortie de vapeur 20 de la semelle 2 de manière à ce que la vapeur en provenance de la chambre de distribution 41 s'échappe par ces trous de sortie de vapeur 20.

Plus particulièrement selon un mode particulier de réalisation de l'invention, un espace de séparation 7 est ménagé entre la première partie 4A et la deuxième partie 4B du corps, cet espace de séparation 7 s'étendant entre la paroi périphérique 48 de la chambre de diffusion 47 intégrée dans la deuxième partie 4B du corps et la paroi périphérique 42 du circuit de distribution intégré dans la première partie 4A du corps.

De manière préférentielle, la paroi inférieure 40 comporte des ouvertures 70 débouchant dans l'espace de séparation 7, ces ouvertures 70 s'étendant entre la paroi périphérique 48 de la chambre de diffusion 47 et la paroi périphérique 42 du circuit de distribution, en épousant la forme extérieure de ces dernières. Les ouvertures 70 s'interrompent au niveau de deux bras de liaison 71 latéraux, de section de passage réduite, disposés en bordure du corps et d'un bras de liaison 72 additionnel intégrant avantageusement le conduit de vapeur 46 reliant l'extrémité du canal de surchauffe 44 à la chambre de diffusion 47, le bras de liaison 72 étant fermé dans sa partie supérieure par une extension 52 de la plaque de fermeture 5 du circuit de distribution.

Comme on peut le voir sur la figure 5, l'extension 52 comporte avantageusement un bossage 53 qui s'insère à l'intérieur du conduit de vapeur 46 et réduit progressivement la section de passage de la vapeur avant l'entrée dans le canal de diffusion 61 permettant ainsi de ralentir le flux de vapeur pour mieux le refroidir dans la chambre de diffusion 47.

Le fonctionnement d'un tel appareil de repassage va maintenant être décrit.

Au démarrage de l'appareil, la cuve 102 est chauffée et l'eau qu'elle contient est amenée à ébullition, la vapeur sous pression produite par la cuve 102 étant transmise au travers du cordon 101 vers le fer à repasser 1. Lors de cette transmission de la vapeur au travers du cordon 101, la température de la vapeur s'abaisse de sorte que des condensats peuvent se former dans le flux de vapeur arrivant dans le fer à repasser 1, notamment lorsque le cordon 101 est froid au démarrage de l'appareil.

Ces éventuels condensats sont éliminés lors du passage du flux de vapeur dans le circuit de distribution du corps chauffant 4 en étant vaporisés dans le canal de surchauffe 44, puis la vapeur surchauffée est transmise par le conduit de vapeur 46 dans la chambre de diffusion 47 de vapeur s'étendant au-dessus de la zone d'humidification 21 de la semelle 2.

Le passage du flux de vapeur dans la chambre de diffusion 47 s'accompagne d'une baisse de la température de la vapeur, du fait de la faible température régnant dans la chambre de diffusion 47 grâce à l'excellente isolation thermique établie entre la première partie 4A du corps, munie de la résistance électrique 3, et la deuxième partie 4B du corps, démunie d'élément chauffant, cette isolation thermique étant réalisée par l'espace de séparation 7 et par les ouvertures 70 ménagées dans la paroi inférieure 40 du corps, cette espace de séparation 7 recevant de l'air à température ambiante en provenance de extérieur du fer à repasser.

La température de la vapeur chute alors jusqu'à atteindre une température préférentiellement comprise entre 100°C et 120 °C au niveau des trous de sortie de vapeur 20 de la semelle 2, un tel abaissement de la température de la vapeur ayant pour conséquence d'augmenter le taux d'humidité de la vapeur en augmentant le nombre de gouttelettes d'eau de petite taille, d'un diamètre inférieur à 10 µm, contenues dans le flux de vapeur.

La diffusion de ce flux de vapeur humide permet de garantir une excellente humidification du linge, sans formation de goutte d'eau visible sur le linge, la zone d'humidification 21 de la semelle 2 surmontée par la chambre de diffusion 47 présentant également l'avantage d'être à une température peu élevée, avantageusement inférieure à 110°C, qui ne surchauffe pas le linge dans l'entourage des trous de sortie de vapeur 20 et contribue à une meilleure condensation de la vapeur dans le linge à repasser.

L'appareil de repassage ainsi réalisé présente donc une semelle 2 munie d'une zone d'humidification 21, non chauffée, munie de trous de sortie de vapeur 20 qui permet d'obtenir une excellente humidification du linge, garante d'une bonne performance de repassage, alors que la zone d'assèchement 22 de la semelle qui est chauffée et démunie de trous de sortie de vapeur permet d'évaporer rapidement toute l'humidité contenue dans le linge lors du déplacement du fer à repasser 1 vers l'avant.

On obtient ainsi un appareil de repassage présentant des performances optimales de repassage.

De plus, une telle construction, dans laquelle la première partie et la deuxième partie du corps sont mécaniquement solidaires l'une de l'autre tout en étant isolée thermiquement l'une par rapport à l'autre par l'espace de séparation s'étendant à la frontière entre la première partie et la deuxième partie du corps, présente l'avantage de faciliter le processus de fabrication du fer à repasser. En effet, le corps qui est rapporté sur la semelle présente l'avantage de rester en une seule partie de sorte que sa fixation et son positionnement sont facilités.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation non représentée, la cuve pour la production de vapeur pourra être embarquée directement dans le fer à repasser et/ou être constituée par une chambre de vaporisation instantanée.

Ainsi, dans une variante de réalisation non représentée, l'espace de séparation entre la première et la deuxième partie du corps pourra recevoir un matériau thermiquement isolant.

Ainsi dans une variante de réalisation non représenté, l'élément chauffant pourra être réalisé par un élément chauffant plat sérigraphié.

## Revendications

1. Appareil de repassage à la vapeur comprenant un fer à repasser (1) comportant une semelle (2) surmontée d'un corps (4) muni d'un élément chauffant (3), ladite semelle comportant une zone d'humidification (21) du linge munie de trous de sortie de vapeur (20) et une zone d'assèchement (22) du linge démunie de trous de sortie de vapeur, l'élément chauffant (3) étant disposé dans une première partie (4A) du corps (4) s'étendant uniquement au-dessus de la zone d'assèchement (22) et les trous de sortie de vapeur (20) étant alimentés par une chambre de diffusion (47) s'étendant au-dessus de la zone d'humidification (21), **caractérisé en ce que** la chambre de diffusion (47) est au moins partiellement ménagée dans une deuxième partie (4B) du corps (4) qui est démunie d'élément chauffant et qui est séparée de la première partie (4A) du corps par un espace de séparation (7) contribuant à isoler thermiquement la première partie (4A) de la deuxième partie (4B), le corps (4) comprenant au moins un bras de liaison (71, 72) traversant l'espace de séparation (7) pour relier localement la première partie (4A) et la deuxième partie (4B).

2. Appareil de repassage selon la revendication 1, **caractérisé en ce que** ledit espace de séparation (7) est en communication avec l'air extérieur au fer à repasser.

3. Appareil de repassage selon l'une quelconque des revendications 1 à 2, **caractérisé en ce que** l'espace de séparation (7) s'étend sur une largeur supérieure à 5 mm.

4. Appareil de repassage selon l'une quelconque des revendications 1 à 3, **caractérisé en ce que** ledit corps (4) est une fonderie, avantageusement en aluminium.

5. Appareil de repassage selon l'une quelconque des revendications 1 à 4, **caractérisé en ce que** la première partie (4A) du corps (4) comporte un circuit de distribution de vapeur qui alimente en vapeur la chambre de diffusion (47).

6. Appareil de repassage selon la revendication 5, **caractérisé en ce que** ledit bras de liaison (72) forme un conduit de vapeur reliant le circuit de distribution de vapeur à la chambre de diffusion (47).

7. Appareil de repassage selon l'une quelconque des revendications 5 à 6, **caractérisé en ce que** le corps (4) comporte une paroi inférieure (40) venant au contact de la semelle (2), la chambre de diffusion (47) et le circuit de distribution étant ménagés sur une face supérieure du corps (4), la paroi inférieure (40) comportant au moins une ouverture (70) qui débouche dans l'espace de séparation (7).

8. Appareil de repassage selon l'une quelconque des revendications 5 à 7, **caractérisé en ce que** la première partie (4A) du corps (4) referme une résistance électrique (3) et **en ce que** le circuit de distribution de vapeur comporte un canal de surchauffe (44) pour la vaporisation des condensats.

9. Appareil de repassage selon l'une quelconque des revendications 1 à 8, **caractérisé en ce que** l'élément chauffant (3) présente une puissance comprise entre 500 et 800W.

10. Appareil de repassage selon l'une quelconque des revendications 1 à 9, **caractérisé en ce que** la zone d'humidification (21) de la semelle est constituée par une partie avant de la semelle (2) et la zone d'assèchement (22) de la semelle est constituée par une partie arrière de la semelle (2).

11. Appareil de repassage selon l'une quelconque des revendications 1 à 10, **caractérisé en ce qu'**il comporte une base (100) génératrice de vapeur renfermant une cuve (102) pour la génération de vapeur sous pression reliée par un cordon (101) au fer à repasser (1).

## Patentansprüche

1. Bügelgerät mit Dampf, umfassend ein Bügeleisen (1), das eine Sohle (2) aufweist, über der sich ein Körper (4) erhebt, der mit einem Heizelement (3) versehen ist, wobei die Sohle eine Zone zur Befeuchtung (21) von Wäsche, die mit Dampfauslasslöchern (20) versehen ist, und eine Zone zur Trocknung (22) der Wäsche aufweist, die frei von Dampfauslasslöchern ist, wobei das Heizelement (3) in einem ersten Teil (4A) des Körpers (4) angeordnet ist, der sich nur oberhalb der Zone zur Trocknung (22) erstreckt, und wobei die Dampfaustrittslöcher (20) von einer Diffusionskammer (47) versorgt werden, die sich über der Zone zur Befeuchtung (21) erstreckt, **dadurch gekennzeichnet, dass** die Diffusionskammer (47) zumindest teilweise in einem zweiten Teil (4B) des Körpers (4) ausgebildet ist, der frei von dem Heizelement ist und der von dem ersten Teil (4A) des Körpers durch einen Trennraum (7) getrennt ist, der dazu beträgt, den ersten Teil (4A) von dem zweiten Teil (4B) thermisch zu isolieren, wobei der Körper (4) mindestens einen Verbindungsarm (71, 72) umfasst, der durch den Trennraum (7) verläuft, um den ersten Teil (4A) und den zweiten Teil (4B) lokal zu verbinden.

2. Bügelgerät nach Anspruch 1, **dadurch gekennzeichnet, dass** der Trennraum (7) mit der Luft außerhalb des Bügeleisens in Verbindung steht.

3. Bügelgerät nach einem der Ansprüche 1 bis 2, **dadurch gekennzeichnet, dass** der Trennraum (7) sich über eine Breite erstreckt, die größer als 5 mm ist.

4. Bügelgerät nach einem der Ansprüche 1 bis 3, **dadurch gekennzeichnet, dass** der Körper (4) ein Gussteil, vorzugsweise aus Aluminium, ist.

5. Bügelgerät nach einem der Ansprüche 1 bis 4, **dadurch gekennzeichnet, dass** der erste Teil (4A) des Körpers (4) einen Dampfverteilerkreis aufweist, der die Diffusionskammer (47) mit Dampf versorgt.

6. Bügelgerät nach Anspruch 5, **dadurch gekennzeichnet, dass** der Verbindungsarm (72) eine Dampfleitung bildet, die den Dampfverteilerkreis mit der Diffusionskammer (47) verbindet.

7. Bügelgerät nach einem der Ansprüche 5 bis 6, **dadurch gekennzeichnet, dass** der Körper (4) eine untere Wand (40) aufweist, die mit der Sohle (2) in Kontakt kommt, wobei die Diffusionskammer (47) und der Verteilerkreis an einer oberen Fläche des Körpers (4) ausgebildet sind, wobei die Bodenwand (40) mindestens eine Öffnung (70) aufweist, die in dem Trennraum (7) mündet.

8. Bügelgerät nach einem der Ansprüche 5 bis 7, **dadurch gekennzeichnet, dass** der erste Teil (4A) des Körpers (4) einen elektrischen Widerstand (3) umschließt, und dass der Dampfverteilerkreis einen Überhitzungskanal (44) für die Verdampfung von Kondensaten aufweist.

9. Bügelgerät nach einem der Ansprüche 1 bis 8, **dadurch gekennzeichnet, dass** das Heizelement (3) eine Leistung zwischen 500 und 800 W aufweist.

10. Bügelgerät nach einem der Ansprüche 1 bis 9, **dadurch gekennzeichnet, dass** die Zone zur Befeuchtung (21) der Sohle aus einem Vorderteil der Sohle (2) besteht, und dass die Zone zur Trocknung (22) der Sohle aus einem hinteren Teil der Sohle (2) besteht.

11. Bügelgerät nach einem der Ansprüche 1 bis 10, **dadurch gekennzeichnet, dass** es eine Basis (100) zur Erzeugung von Dampf aufweist, die einen Behälter (102) zur Erzeugung von unter Druck stehendem Dampf umschließt, der durch eine Schnur (101) mit dem Bügeleisen (1) verbunden ist.

## Claims

1. Steam ironing appliance comprising an iron (1) fitted with a sole (2) underneath a body (4) comprising a heating element (3), said sole comprising a laundry humidification area (21) featuring steam outlet holes (20) and a laundry drying area (22) without steam outlet holes, the heating element (3) being arranged in a first part (4A) of the body (4) extending only above the drying area (22) and the steam outlet holes (20) being supplied by a diffusion chamber (47) that extends above the humidification area (21), **characterised in that** the diffusion chamber (47) is at least partially located in a second part (4B) of the body (4) that does not feature a heating element and is separated from the first part (4A) of the body by a separation gap (7), contributing to thermally insulating the first part (4A) from the second part (4B), the body (4) comprising at least one connection arm (71, 72) extending across the separation gap (7) to locally connect the first part (4A) and the second part (4B).

2. Ironing appliance according to claim 1, **characterised in that** said separation gap (7) communicates with the air outside the ironing appliance.

3. Ironing appliance according to any one of the claims 1 to 2, **characterised in that** the separation gap (7) extends over a width greater than 5 mm.

4. Ironing appliance according to any one of the claims 1 to 3, **characterised in that** said body (4) is a part made of cast metal, advantageously of aluminium.

5. Ironing appliance according to any one of the claims 1 to 4, **characterised in that** the first part (4A) of the body (4) comprises a steam distribution circuit that provides steam to the diffusion chamber (47).

6. Ironing appliance according to claim 5, **characterised in that** said connection arm (72) forms a steam duct connecting the steam distribution circuit to the diffusion chamber (47).

7. Ironing appliance according to any one of the claims 5 to 6, **characterised in that** the body (4) comprises a lower wall (40) coming into contact with the sole (2), the diffusion chamber (47) and the distribution circuit being located on an upper surface of the body (4), the lower wall (40) comprising at least one opening (70) that leads into the separation gap (7).

8. Ironing appliance according to any one of the claims 5 to 7, **characterised in that** the first part (4A) of the body (4) comprises an electrical resistance (3) and **in that** the steam distribution circuit comprises an overheating channel (44) for vaporising condensates.

9. Ironing appliance according to any one of the claims 1 to 8, **characterised in that** the heating element (3) features a power of 500 to 800W.

10. Ironing appliance according to any one of the claims 1 to 9, **characterised in that** the humidification area (21) of the sole comprises a front section of the sole (2) and **in that** the drying area (22) of the sole comprises a rear section of the sole (2).

11. Ironing appliance according to any one of the claims 1 to 10, **characterised in that** it comprises a steam generating base (100) that comprises a tank (102) configured to generate pressurised steam and connected by a cord (101) to the iron (1).
